# EUROPÄISCHE PATENTANMELDUNG

(11) **EP 4 575 301 A1**
(43) Veröffentlichungstag der Anmeldung: **25.06.2025**
(21) Anmeldenummer: 23219436.5
(22) Anmeldetag: 21.12.2023
(51) Int. Cl.: F17C 9/04, F25J 1/00

(54) **VORRICHTUNG UND VERFAHREN ZUM VERDICHTEN VON ABDAMPFGASEN**

(71) Anmelder: Burckhardt Compression AG, 8404 Winterthur (CH)
(72) Erfinder: Kirchhoff, Torsten, 8404 Winterthur (CH); Botta, Fabrizio, 8404 Winterthur (CH); Harder, Thorsten, 8404 Winterthur (CH)
(74) Vertreter: Hepp Wenger Ryffel AG

(57) **Zusammenfassung**

Vorrichtung (100) zum Verdichten von Abdampfgas (1) eines kryogen gelagerten Gases (LG), die Vorrichtung (100) umfassend einen Behälter (10) für kryogen gelagertes Gas (LG) mit einem Auslass (11) zum Abgeben eines Abdampfgases (1) des im Behälter (10) bereitstellbaren kryogen gelagerten Gases (LG), einen Kompressor (20) mit wenigstens einer Verdichterstufe (21), und einen Wärmetauscher (30) zum Durchführen eines Wärmeaustausches zwischen dem Abdampfgas (1) und einem in der ersten Verdichterstufe (21) verdichteten Abdampfgas (3), wobei der Wärmetauscher (30) einen ersten Einlass (31) zum Aufnehmen des Abdampfgases (1), einen ersten Auslass (32) zum Abgeben eines erwärmten Abdampfgases (2) an die erste Verdichterstufe (21), einen zweiten Einlass (33) zum Aufnehmen des in der ersten Verdichterstufe (21) verdichteten Abdampfgases (3), sowie einen zweiten Auslass (34) zum Abgeben eines gekühlten und verdichteten Abdampfgases (4) an einen nachgelagerten Prozess, insbesondere an eine zweite Verdichterstufe (22) des Kompressors (20), welche zum weiteren Verdichten des in der ersten Verdichterstufe (21) verdichteten und im Wärmetauscher (30) gekühlten Abdampfgases (4) eingerichtet ist, um ein weiter verdichtetes Abdampfgas (5) bereitzustellen.

## Beschreibung

Die vorliegende Erfindung betrifft eine Vorrichtung sowie ein Verfahren zum Verdichten von Abdampfgas eines kryogen gelagerten Gases.

Einrichtungen, die grosse Mengen eines Gases verarbeiten oder verbrauchen, werden üblicherweise mit bei kryogenen Temperaturen gelagertem Flüssiggas versorgt, da dieses einfacher zu transportieren und zu liefern ist als grosse Mengen eines komprimierten Gases. Bei der Verwendung von flüssigem, bei niedrigen Temperaturen gehaltenem Gas ergibt sich jedoch das Problem, dass sich das Gas selbst bei ordnungsgemässer Lagerung in einem entsprechenden Speicherbehälter durch Wärmezufuhr aus der Umgebung erwärmt und verdampft, was zu einer kontinuierlichen Erhöhung des Drucks im Speicherbehälter führt. Damit der Gasdruck in den Speicherbehältern die jeweiligen Druckspezifikationen nicht übersteigt, muss das verdampfte Gas, welches auch als Abdampfgas oder "Boil-Off-Gas" (BOG) bezeichnet wird, entweder aus den Speicherbehältern abgelassen oder verwendet werden. Üblicherweise wird der Druck des in den Speicherbehältern anfallenden Abdampfgases in geeigneten Vorrichtungen erhöht, bevor das Abdampfgas einem Verbraucher zugeführt wird.

Da auch die Temperatur des Abdampfgases in der Regel immer noch sehr niedrig ist, müssen die mit dem Abdampfgas in Kontakt kommenden Materialien auch bei tiefen Temperaturen von -196 °C oder kälter hochfest, dehnbar und ermüdungsbeständig sein, was die Auswahl geeigneter Materialien einschränkt und mit höheren Materialkosten verbunden ist. Aus diesem Grund arbeiten die aus dem Stand der Technik bekannten Vorrichtungen zum Verdichten von Abdampfgas, welche beispielsweise in Erdgas- und Wasserstoffverdichterstationen eingesetzt werden, typischerweise mit Gaseintrittstemperaturen, die im Bereich der Umgebungstemperatur oder bis etwa -40 °C oder gar bis -160 °C liegen und somit deutlich wärmer als -196 °C betragen. Die Gaseintrittstemperatur in den Verdichter wird dabei mit Vorwärmsystemen angepasst. Die für die Temperaturerhöhung des Abdampfgases in den Vorwärmsystemen benötigte Energie wird z.B. durch Wärmeentzug aus der Umgebung oder mit einer elektrischen Vorwärmeeinrichtung gewonnen. Derartige Vorrichtung weisen jedoch den Nachteil auf, dass sie energieintensiv sind und die im Abdampfgas enthaltene Kälte verschwenden.

Ausgehend von dem genannten Stand der Technik liegt der vorliegenden Erfindung die Aufgabe zugrunde, solche und weitere Nachteile des Standes der Technik abzumildern oder gar zu beheben und eine Vorrichtung der eingangs genannten Art bereitzustellen, welche sich durch eine höhere Kompressions- und Energieeffizienz auszeichnet, eine geringere Komplexität und damit höhere Einsatzbereitschaft ermöglicht, und bei der auf den Einsatz kostenintensiver weil besonders tieftemperaturstabiler, insbesondere bei Temperaturen unter etwa -196 °C standhafter, Materialien verzichtet werden kann. Es ist eine weitere Aufgabe der vorliegenden Erfindung, ein Verfahren zum Verdichten von Abdampfgas eines kryogen gelagerten Gases anzugeben, welches eine im Vergleich zu den aus dem Stand der Technik bekannten Verfahren höhere Kompressions- und Energieeffizient aufweist und ohne den Einsatz teurer tieftemperaturfester Materialien auskommt.

Die Aufgabe wird durch eine Vorrichtung sowie ein Verfahren nach den unabhängigen Patentansprüchen gelöst. Vorteilhafte Ausführungsformen und Weiterbildungen sind Gegenstand der abhängigen Ansprüche.

Eine erfindungsgemässe Vorrichtung zum Verdichten von Abdampfgas eines kryogen gelagerten Gases umfasst einen Behälter für kryogen gelagertes Gas, welcher einen Auslass zum Abgeben eines Abdampfgases des im Behälter bereitstellbaren kryogen gelagerten Gases aufweist. Die Vorrichtung umfasst ferner einen Kompressor mit wenigstens einer Verdichterstufe, bevorzugt wenigstens zwei Verdichterstufen, sowie einen Wärmetauscher zum Durchführen eines Wärmeaustausches zwischen dem Abdampfgas und einem in der ersten Verdichterstufe verdichteten Abdampfgas. Der Wärmetauscher weist einen ersten Einlass zum Aufnehmen des Abdampfgases, einen ersten Auslass zum Abgeben eines erwärmten Abdampfgases an die erste Verdichterstufe, einen zweiten Einlass zum Aufnehmen des in der ersten Verdichterstufe verdichteten Abdampfgases, sowie einen zweiten Auslass zum Abgeben eines gekühlten und verdichteten Abdampfgases an einen nachgelagerten Prozess, insbesondere an einen Abnehmer, auf. Im Falle eines mehrstufigen Kompressors kann es sich bei dem nachgelagerten Prozess insbesondere um die zweite Verdichterstufe des Kompressors handeln. Die zweite Verdichterstufe ist zum weiteren Verdichten des in der ersten Verdichterstufe verdichteten und im Wärmetauscher gekühlten Abdampfgases eingerichtet, um so ein weiter verdichtetes Abdampfgas bereitzustellen.

Eine solche Vorrichtung zeichnet sich im Gegensatz zu den aus dem Stand der Technik bekannten Vorrichtungen zum Verdichten von Abdampfgas dadurch aus, dass ein reines Kompressor-internes Kältemanagement betrieben wird. Anders ausgedrückt wird die Kälte des Abdampfgases und die bei der Verdichtung in der ersten Verdichterstufe entstehende Wärme nicht an andere Prozesse abgegeben sondern ausschliesslich für die Gaskühlung im Kompressorsystem genutzt. Dadurch, dass die Kälte des Abdampfgases nicht an Vorwärmer sondern an in der ersten Verdichterstufe vorkomprimiertes Gas abgegeben wird, wird die zur Verfügung stehende Prozesskälte nicht verschwendet und die Energieeffizienz des Kompressorsystems optimiert. Andererseits wird die Effizienz der Vorrichtung auch dadurch gesteigert, weil auf die Beschaffung und den Betrieb eines Vorwärmers (Pre-Heater) mit externer Wärmequelle verzichtet werden kann und die Energie zum Vorwärmen des Abdampfgases nicht separat aufgewendet werden muss, da sie durch die erste Verdichterstufe bereitgestellt wird. Die vorstehend genannten Massnahmen ermöglichen eine Steigerung der Energieeffizient um bis zu 20% gegenüber den aus dem Stand der Technik bekannten Vorrichtungen, in denen das Abdampfgas vor der Verdichtung vorgewärmt wird. Ein weiterer Vorteil einer solchen Vorrichtung ist, dass der Kompressor und insbesondere die erste Verdichterstufe des Kompressors nicht den tiefen Temperaturen des Abdampfgases ausgesetzt wird. Dies ist insbesondere bei Gasen relevant, deren Siedetemperatur niedriger als die Siedetemperatur von Stickstoff ist, da die üblicherweise in Kompressoren verwendeten Materialien Temperaturen von weniger als etwa -196 °C nicht standhalten oder sehr teuer sind. Bei der Konstruktion von Kompressoren kann somit auf diese sehr teuren Materialien, die auch bei sehr kalten Abdampfgastemperaturen funktionieren, verzichtet werden.

Der Behälter für kryogen gelagertes Gas, der Wärmetauscher, sowie die wenigstens eine Verdichterstufe, bevorzugt die wenigstens zwei Verdichterstufen, des Kompressors sind fluidleitend miteinander verbunden, sodass Abdampfgas aus dem Behälter über den Wärmetauscher der ersten Verdichterstufe zugeführt werden kann. Insbesondere sind die erste Verdichterstufe und der Wärmetauscher derart fluidleitend miteinander verbunden, dass das in der ersten Verdichterstufe verdichtete Abdampfgas direkt dem zweiten Einlass des Wärmetauschers zuführbar ist. Daraufhin kann das in der ersten Verdichterstufe verdichtete Abdampfgas über den Wärmetauscher dem nachgelagerten Prozess, insbesondere der zweiten Verdichterstufe, zugeführt werden. An die zweite Verdichterstufe können sich eine oder mehrere weitere Verdichterstufen desselben Kompressors oder eines weiteren Kompressors anschliessen. Unter einer "weiteren Verdichterstufe" wird im Rahmen der vorliegenden Erfindung eine Verdichterstufe verstanden, welche dazu eingerichtet ist, den Druck des ihr zugeführten Gases zu erhöhen.

In einer Ausführungsform der Vorrichtung ist der Behälter zur kryogenen Lagerung von Gas ausgewählt aus der Gruppe bestehend aus Wasserstoff, Stickstoff, Helium, Neon, Krypton, Argon, Flüssigerdgas, Sauerstoff und Gemischen davon geeignet. In einer bevorzugten Ausführungsform ist das kryogen gelagerte Gas aus der Gruppe bestehend aus Wasserstoff, Helium, Neon und Gemischen davon ausgewählt. Aufgrund der sehr niedrigen Siedetemperaturen von Wasserstoff (-252 °C), Helium (-269 °C) und Neon (-246 °C) bei Normaldruck kommen die Vorteile der erfindungsgemässen Vorrichtung beim Einsatz mit diesen Gasen besonders zum Tragen, da auf den Einsatz der üblicherweise erforderlichen, tieftemperaturfesten und teuren Materialien, insbesondere für den Kompressor, verzichtet werden kann.

Besonders bevorzugt handelt es sich bei dem kryogen gelagerten Gas um Wasserstoff.

In einer Ausführungsform der Vorrichtung ist der Wärmetauscher ein Gegenstromwärmetauscher. Durch die Stromführung in entgegengesetzter Richtung besteht stets ein Temperaturgefälle zwischen den Stoffströmen, d.h. zwischen dem Abdampfgas und dem in der ersten Verdichterstufe verdichteten Abdampfgas, sodass nahezu die gesamte Wärmemenge von einem Stoffstrom, d.h. dem in der ersten Verdichterstufe verdichteten Abdampfgas, auf den anderen, d.h. auf das Abdampfgas, übertragen werden kann. Der Austausch im Gegenstrom ist damit wesentlich effektiver, kostengünstiger und aufgrund der damit verbundenen Energieeinsparung auch umweltfreundlicher als im Gleichstrom.

Bevorzugt handelt es sich bei dem Wärmetauscher um einen diffusionsgeschweissten Gegenstromwärmetauscher. Diffusionsgeschweisste Wärmetauscher (englisch: "printed circuit heat exchanger"; PCHEs) zeichnen sich durch einen robusten Wärmeübertragungskern ohne Verbindungen, Dichtungen oder Lötstellen aus, welcher eine sehr enge Nachbarschaft der Stoffströme und damit eine ausserordentlich hohe Wärmeübertragungsrate mit entsprechend hohen Wirkungsgraden ermöglicht. Aufgrund dieser Eigenschaften lassen sich diffusionsgeschweisste Wärmetauscher innerhalb relativ kurzer Zeit herunterkühlen, was insbesondere beim Anfahren des nachfolgend noch näher beschriebenen Verfahrens vorteilhaft ist. Zudem zeichnen sich diffusionsgeschweisste Wärmetauscher durch ein im Vergleich zu konventionellen Rohrbündelwärmetauschern sehr breites Leistungsfenster und eine wesentlich höhere Widerstandsfähigkeit gegenüber Temperaturschwankungen und die Auswirkungen thermischer Ermüdung aus. Letzteres führt zu einer Senkung der mit Reparatur und Wartung verbundenen Gesamtkosten.

Aus Gründen der Arbeitssicherheit soll die Temperatur des aus dem Wärmetauscher austretenden Gases nicht niedriger sein als die Temperatur, bei der Stickstoff und/oder Sauerstoff kondensieren. Eine rasche Herunterkühlbarkeit des Wärmetauschers ist daher vorteilhaft, denn sie verkürzt die Zeit bis zur Aufnahme des Verfahrens.

In einer Ausführungsform der Vorrichtung ist stromabwärts des ersten Auslasses des Wärmetauschers und stromaufwärts der ersten Verdichterstufe ein erstes Ventil angeordnet. Dieses erste Ventil ist dazu eingerichtet, das erwärmte Abdampfgas der zweiten Verdichterstufe zuzuführen. Durch die Art Parallelschaltung der ersten und der zweiten Verdichterstufe wird beispielsweise ermöglicht, dass die erste Verdichterstufe gewartet werden kann, ohne dass nach wie vor im Behälter anfallendes Abdampfgas zwischengespeichert oder entsorgt werden muss.

Insbesondere kann das erste Ventil in der den zweiten Auslass des Wärmetauschers und die zweite Verdichterstufe fluidisch miteinander verbindenden Leitung angeordnet sein. Dabei ist das erste Ventil über eine erste Leitung, welche von der den ersten Auslass des Wärmetauschers mit der ersten Verdichterstufe verbindenden Leitung abzweigt, fluidisch mit dem ersten Auslass des Wärmetauschers verbunden.

In einer Ausführungsform der Vorrichtung ist der erste Auslass des Wärmetauschers über eine stromabwärts der ersten Verdichterstufe und/oder stromabwärts der zweiten Verdichterstufe angeordnete Bypassleitung fluidisch mit dem Behälter verbunden oder verbindbar. Eine solche Bypassleitung ermöglicht es, verdichtetes Abdampfgas in den Behälter zurückzuführen, und zwar ohne dass in der ersten und/oder zweiten Verdichterstufe verdichtetes Abdampfgas zur Erwärmung von frischem Abdampfgas aus dem Behälter im Wärmetauscher genutzt wird. Dies ist insbesondere beim Anfahren des nachfolgend noch näher beschriebenen Verfahrens vorteilhaft.

In einer Ausführungsform der Vorrichtung ist der erste Auslass des Wärmetauschers über eine stromabwärts der ersten Verdichterstufe und/oder stromabwärts der zweiten Verdichterstufe angeordnete Bypassleitung fluidisch mit dem Behälter verbunden oder verbindbar, wobei stromabwärts der ersten Verdichterstufe und stromaufwärts des zweiten Einlasses des Wärmetauschers ein zweites Ventil angeordnet ist. Dieses zweite Ventil ist dazu eingerichtet, das in der ersten Verdichterstufe verdichtete Abdampfgas statt dem zweiten Einlass des Wärmetauschers der Bypassleitung zuzuführen. Eine solche Bypassleitung ermöglicht es, verdichtetes Abdampfgas in den Behälter zurückzuführen, und zwar ohne dass in der ersten und/oder zweiten Verdichterstufe verdichtetes Abdampfgas zur Erwärmung von frischem Abdampfgas aus dem Behälter im Wärmetauscher genutzt wird. Dies ist insbesondere beim Anfahren des nachfolgend noch näher beschriebenen Verfahrens vorteilhaft. Bevorzugt erfolgt das Zuführen des in der ersten Verdichterstufe verdichteten Abdampfgases in die Bypassleitung stromabwärts der zweiten Verdichterstufe über eine Leitung, welche stromabwärts der zweiten Verdichterstufe mündet.

In Ausführungsformen der Vorrichtung kann die Bypassleitung eine Rückverflüssigungseinrichtung für zuvor verdichtetes Abdampfgas aufweisen. Die Rückverflüssigungseinrichtung ermöglicht es, Abdampfgas als kryogen in den Behälter zurückzuführen, wenn es nach seiner Verdichtung nicht durch einen Abnehmer abgenommen wird. Bei der Rückverflüssigungseinrichtung kann es sich insbesondere um ein Drossel-Ventil handeln.

In einer Ausführungsform der Vorrichtung handelt es sich bei dem Behälter für kryogen gelagertes Gas um einen mobilen Kryotank, einen Speichertank einer Verflüssigungsanlage, oder um einen Speichertank eines Umschlagsterminals.

In einer Ausführungsform der Vorrichtung umfasst der Kompressor ferner wenigstens eine weitere Verdichterstufe, welche fluidisch mit der ersten Verdichterstufe und/oder der zweiten Verdichterstufe verbunden oder verbindbar ist. Die weitere Verdichterstufe ist zum Verdichten des in der ersten Verdichterstufe verdichteten und im Wärmetauscher gekühlten Abdampfgases eingerichtet. Dadurch wird ermöglicht, dass die zweite Verdichterstufe, beispielsweise zu Wartungszwecken, ausser Betrieb genommen werden kann. Zusätzlich oder alternativ dazu ist die weitere Verdichterstufe zum weiteren Verdichten des in der zweiten Verdichterstufe weiter verdichteten Abdampfgases eingerichtet, um ein noch weiter verdichtetes Abdampfgas bereitzustellen. Das Vorhandensein einer weiteren Verdichterstufe erhöht die betriebliche Flexibilität der Vorrichtung, da mit ihr - beispielsweise in Abhängigkeit von den Druckerfordernissen verschiedener Abnehmer - ein noch weiter verdichtetes Abdampfgas bereitgestellt werden kann.

Die Aufgabe wird weiter durch ein Verfahren zum Verdichten von Abdampfgas eines kryogen gelagerten Gases gelöst. Das Verfahren umfasst die Schritte:
a) Verdichten von Abdampfgas, welches in einem Behälter mit kryogen gelagertem Gas anfällt, in einer ersten Verdichterstufe eines Kompressors, bevorzugt in einer ersten Verdichterstufe eines mehrstufigen Kompressors mit wenigstens zwei Verdichterstufen;
b) Kühlen des in der ersten Verdichterstufe verdichteten Abdampfgases in einem Wärmetauscher; und
c) Abgabe des in der ersten Verdichterstufe verdichteten und in Schritt b) gekühlten Abdampfgases an einen nachgelagerten Prozess. Insbesondere kann im nachgelagerten Prozess ein Verdichten des in der ersten Verdichterstufe verdichteten und in Schritt b) gekühlten Abdampfgases in einer zweiten Verdichterstufe des mehrstufigen Kompressors erfolgen, um ein weiter verdichtetes Abdampfgas zu erhalten.

Gemäss dem erfindungsgemässen Verfahren wird das Abdampfgas vor seiner Verdichtung in Schritt a) im Wärmetauscher durch Wärmetausch mit dem in der ersten Verdichterstufe verdichteten Abdampfgas erwärmt, um ein erwärmtes Abdampfgas zu erhalten. In Schritt b) erfolgt das Kühlen des in der ersten Verdichterstufe verdichteten Abdampfgases im Wärmetauscher durch Wärmetausch mit dem Abdampfgas, welches in dem Behälter anfällt und in der ersten Verdichterstufe verdichtet werden soll.

Mit diesem Verfahren lassen sich die bereits zur hierin offenbarten Vorrichtung offenbarten Vorteile erzielen.

Das erfindungsgemässe Verfahren kann insbesondere mit einer Vorrichtung wie hierin beschrieben durchgeführt werden, wodurch zusätzlich die zur entsprechenden Vorrichtung beschriebenen Vorteile erzielt werden.

In einer Ausführungsform des Verfahrens ist das kryogen gelagerte Gas aus der Gruppe bestehend aus Wasserstoff, Stickstoff, Helium, Neon, Krypton, Argon, Flüssigerdgas, Sauerstoff und Gemischen davon ausgewählt. Bevorzugt ist das kryogen gelagerte Gas aus der Gruppe bestehend aus Wasserstoff, Helium, Neon und Gemischen davon ausgewählt. Besonders bevorzugt handelt es sich bei dem kryogen gelagerten Gas um Wasserstoff. Auch hier kommen die Vorteile des erfindungsgemässen Verfahrens besonders mit niedrigsiedenden Gasen zum Tragen, welche üblicherweise den Einsatz besonders tieftemperaturstabiler und teurer Materialien, insbesondere für den Kompressor, erfordern würden.

In einer Ausführungsform des Verfahrens erfolgt der Wärmetausch zwischen dem Abdampfgas und dem in der ersten Verdichterstufe verdichteten Abdampfgas im Gegenstromprinzip. Bevorzugt erfolgt der Wärmetausch zwischen dem Abdampfgas und dem in der ersten Verdichterstufe verdichteten Abdampfgas unter Verwendung eines diffusionsgeschweissten Wärmetauschers. Dadurch lassen sich die in Zusammenhang mit den entsprechenden Ausführungsformen der hierin offenbarten Vorrichtung beschriebenen Vorteile erzielen.

Aus Gründen der Arbeitssicherheit soll das Abdampfgas auf Temperaturen erwärmt werden, die höher sind als die Temperaturen, bei der Stickstoff und/oder Sauerstoff kondensieren. Da bei der Verdichtung eines Gases Wärme entsteht und sich auch höhere Temperaturen nachteilig auf die Kompressoreffizienz und die im Kompressor verwendeten Materialien auswirken können, sollte die Verdichtung eines möglichst kühlen Gases angestrebt werden.

In einer Ausführungsform des Verfahrens weist das im Behälter anfallende Abdampfgas eine Temperatur zwischen -272 °C und -160 °C auf. Das durch Wärmetausch erwärmte Abdampfgas weist dabei vor seiner Verdichtung in Schritt a), also vor seiner Verdichtung in der ersten Verdichterstufe des mehrstufigen Kompressors, eine Temperatur zwischen -196 °C und -120 °C auf. In diesem Temperaturbereich kann auf den Einsatz besonders tieftemperaturstabiler und dadurch teurer Materialien im Kompressor verzichtet werden. Der dennoch niedrige Temperaturbereich ist zudem für die Verdichtung eines Abdampfgases vorteilhaft, da er die Effizienz des Verdichtungsprozesses verbessert und hilft, die bei der Verdichtung entstehende Wärme zu bewältigen. Dies ist entscheidend, um höhere Verdichtungsverhältnisse zu erreichen und die Kompressorkomponenten weniger thermisch zu belasten, was ihre Lebensdauer verlängern kann.

Insbesondere wird hiermit eine Ausführungsform des Verfahrens offenbart, bei der das durch Wärmetausch erwärmte Abdampfgas vor seiner Verdichtung in der ersten Verdichterstufe des ein- oder mehrstufigen Kompressors eine Temperatur zwischen -180 °C und - 140 °C aufweist. Dieser Temperaturbereich ist besonders bevorzugt, insbesondere für den Fall, dass es sich bei dem kryogen gelagerten Gas um Wasserstoff handelt, da dadurch einerseits auf den Einsatz teurer Materialien verzichtet werden kann und andererseits die Effizienz der ersten Verdichterstufe hoch bleibt.

In einer Ausführungsform des Verfahrens wird das in der ersten Verdichterstufe verdichtete und in Schritt b) im Wärmetauscher gekühlte Abdampfgas der zweiten Verdichterstufe mit einer Temperatur zwischen -170 °C und -60 °C bereitgestellt. In diesem Temperaturbereich kann durch die zweite Verdichterstufe eine effiziente Verdichtung erzielt werden.

In einer Ausführungsform des Verfahrens wird das weiter verdichtete Abdampfgas, d.h. das aus der zweiten Verdichterstufe erhaltene Abdampfgas, in wenigstens einer weiteren Verdichterstufe noch weiter verdichtet. Wie vorstehend bereits zur entsprechenden Ausführungsform der hierin beschriebenen Vorrichtung beschrieben, lässt sich dadurch die Flexibilität des Verfahrens erhöhen und Abdampfgas mit von dem jeweiligen Abnehmer geforderten Enddruck bereitstellen.

Übliche Enddrücke, wie sie von typischen Abnehmern für verdichtetes Abdampfgas gefordert werden, sind: Zwischen 30 bar und 100 bar, insbesondere etwa 60 bar, für die Einspeisung in Pipelines; zwischen 350 bar und 800 bar in der Aufliegerbefüllung; zwischen 16 bar und 25 bar für Raffinerien; zwischen 20 bar und 200 bar für die Ammoniaksynthese; zwischen 6 bar und 65 bar in der Brenngasversorgung, insbesondere für Flüssigwasserstoff-Gensets oder Brennstoffzellen-Gasturbinen.

In einer Ausführungsform des Verfahrens wird das Abdampfgas für eine vorbestimmte Zeit zur Kühlung des Wärmetauschers verwendet, bevor das Abdampfgas in Schritt b) zur Kühlung des in der ersten Verdichterstufe verdichteten Abdampfgases verwendet wird. Anders ausgedrückt durchströmt das Abdampfgas in dieser Ausführungsform den Wärmetauscher und wird anschliessend in der ersten Verdichtereinheit verdichtet, ohne dass das in der ersten Verdichtereinheit verdichtete Abdampfgas dem Wärmetauscher zum Zweck des Wärmetausches mit dem Abdampfgas zugeführt wird, und zwar für eine vorbestimmte Zeit. Dadurch lässt sich der Wärmetauscher besonders schnell auf die angestrebte tiefe Temperatur abkühlen.

Bei der vorbestimmten Zeit kann es sich um die Zeit bis zum Erreichen einer vorbestimmten Temperatur an einem ersten Einlass des Wärmetauschers zum Aufnehmen des Abdampfgases handeln. Alternativ oder zusätzlich dazu kann es sich bei der vorbestimmten Zeit um die Zeit bis zum Erreichen einer vorbestimmten Temperatur, insbesondere eine Temperatur zwischen -196 °C und -120 °C, an einem ersten Auslass des Wärmetauschers zum Abgeben des erwärmten Abdampfgases an die erste Verdichterstufe handeln. Dadurch wird sichergestellt, dass die Temperatur des der ersten Verdichterstufe zugeführten Abdampfgases mit den in der ersten Verdichterstufe des Kompressors verwendeten Materialien kompatibel ist.

In einer Ausführungsform des Verfahrens wird das Abdampfgas in einer Rückverflüssigungseinrichtung verflüssigt und in den Behälter zurückgeführt, nachdem es in wenigstens einer der beiden Verdichterstufen des Kompressors verdichtet wurde. Das Rezyklieren des Abdampfgases ist insbesondere dann vorteilhaft, wenn kein Abnehmer für das verdichtete Abdampfgas zur Verfügung steht.

Die vorliegende Erfindung wird nachfolgend anhand von Figuren exemplarisch beschrieben. Sofern nichts Gegenteiliges angegeben wird, bezeichnen dabei gleiche Bezugszeichen stets Bauteile derselben Ausführungsart. Hierbei zeigen:
- Figur 1a: Schematische Darstellung einer Vorrichtung zum Verdichten von Abdampfgas gemäss einer Ausführungsform der vorliegenden Erfindung;
- Figur 1b: Schematische Darstellung einer Vorrichtung zum Verdichten von Abdampfgas gemäss einer weiteren Ausführungsform der vorliegenden Erfindung;
- Figur 2: Schematische Darstellung einer Vorrichtung zum Verdichten von Abdampfgas gemäss einer weiteren Ausführungsform der vorliegenden Erfindung;
- Figur 3a: Schematische Darstellung der Stoffströme während der Anlaufphase eines Verfahrens zum Verdichten von Abdampfgas gemäss einer Ausführungsform der vorliegenden Erfindung;
- Figur 3b: Schematische Darstellung der Stoffströme des Verfahrens aus Figur 3a nach der Anlaufphase;
- Figur 4a: Schematische Darstellung der Stoffströme während der Anlaufphase eines Verfahrens zum Verdichten von Abdampfgas gemäss einer weiteren Ausführungsform der vorliegenden Erfindung;
- Figur 4b: Schematische Darstellung der Stoffströme des Verfahrens aus Figur 4a nach der Anlaufphase;
- Figur 5: Flussdiagramm möglicher Stoffströme in Verfahren gemäss Ausführungsformen der vorliegenden Erfindung.

Figur 1a ist eine schematische Darstellung einer Ausführungsform einer Vorrichtung zum Verdichten von Abdampfgas eines kryogen gelagerten Gases. Wie in Figur 1a dargestellt, umfasst die Vorrichtung 100 einen Behälter 10 für kryogen gelagertes Gas LG. Im Behälter 10 fällt Abdampfgas 1 des im Behälter bereitgestellten Kryogens an, welches den Behälter 10 über Auslass 11 des Behälters 10 verlassen kann. Die Vorrichtung 100 umfasst ferner einen Kompressor 20 mit einer Verdichterstufe 21 wie auch einen Wärmetauscher 30, wobei der Wärmetauscher 30 zum Durchführen eines Wärmeaustausches zwischen dem Abdampfgas 1 und dem in der ersten Verdichterstufe 21 verdichteten Abdampfgas 3 ausgebildet ist. Zu diesem Zweck ist der Behälter 10 über den Auslass 11 fluidleitend mit einem ersten Einlass 31 des Wärmetauschers verbunden. Der erste Einlass 31 des Wärmetauschers 30 ist entsprechend zum Aufnehmen des Abdampfgases 1 ausgebildet und seinerseits fluidleitend mit einem ersten Auslass 32 des Wärmetauschers 30 verbunden. Der erste Auslass 32 des Wärmetauschers 30 ist fluidleitend mit der ersten Verdichterstufe 21 verbunden und zur Abgabe des Abdampfgases 2, welches den Wärmetauscher 30 durchströmt hat, an die erste Verdichterstufe 21 ausgebildet. Die erste Verdichterstufe 21 ist ihrerseits fluidleitend mit einem zweiten, zum Aufnehmen des in der ersten Verdichterstufe 21 verdichteten Abdampfgases 3 ausgebildeten Einlass 33 des Wärmetauschers 30 verbunden. Der zweite Einlass 33 des Wärmetauschers 30 ist entsprechend zum Aufnehmen des in der ersten Verdichtereinheit 21 verdichteten Abdampfgases 3 ausgebildet und seinerseits fluidleitend mit einem zweiten Auslass 34 des Wärmetauschers 30 verbunden. Der zweite Auslass 34 des Wärmetauschers 30 ist wiederum fluidleitend mit einem stromabwärts des Wärmetauschers 30 angeordneten Abnehmer 80, d.h. einem nachgelagerten Prozess, verbunden, wobei zwischen dem zweiten Auslass 34 des Wärmetauschers 30 und dem Abnehmer 80 optional ein weiterer Wärmetauscher 60 angeordnet sein kann, um das in der ersten Verdichterstufe 21 verdichtete und im Wärmetauscher 30 gekühlte Abdampfgas 4 vor dessen Abgabe an einen Abnehmer 80 weiter zu temperieren, d.h. zu kühlen oder zu erwärmen. Bei dem im Behälter 10 kryogen gelagerten Gas kann es sich insbesondere um Wasserstoff handeln. Der Druck des Abdampfgases 1 im Kopfraum des Behälters 10 kann zwischen 1.01 und 20 bara betragen, insbesondere etwa 8 bara.

Figur 1b ist eine schematische Darstellung eines weiteren Beispiels für eine Vorrichtung zum Verdichten von Abdampfgas eines kryogen gelagerten Gases. Wie in Figur 1b dargestellt, umfasst die Vorrichtung 100 einen Behälter 10 für kryogen gelagertes Gas LG. Im Behälter 10 fällt Abdampfgas 1 des im Behälter bereitgestellten Kryogens an, welches den Behälter 10 über Auslass 11 des Behälters 10 verlassen kann. Die Vorrichtung 100 umfasst ferner einen Kompressor 20 mit wenigstens zwei Verdichterstufen 21, 22 sowie einen Wärmetauscher 30. Der Behälter 10 ist über den Auslass 11 fluidleitend mit einem ersten Einlass 31 des Wärmetauschers verbunden. Der erste Einlass 31 des Wärmetauschers 30 ist entsprechend zum Aufnehmen des Abdampfgases 1 ausgebildet und seinerseits fluidleitend mit einem ersten Auslass 32 des Wärmetauschers 30 verbunden. Der erste Auslass 32 des Wärmetauschers 30 ist fluidleitend mit der ersten Verdichterstufe 21 verbunden und zur Abgabe des Abdampfgases 2, welches den Wärmetauscher 30 durchströmt hat, an die erste Verdichterstufe 21 ausgebildet. Die erste Verdichterstufe 21 ist ihrerseits fluidleitend mit einem zweiten, zum Aufnehmen des in der ersten Verdichterstufe 21 verdichteten Abdampfgases 3 ausgebildeten Einlass 33 des Wärmetauschers 30 verbunden. Der zweite Einlass 33 des Wärmetauschers 30 ist entsprechend zum Aufnehmen des in der ersten Verdichtereinheit 21 verdichteten Abdampfgases 3 ausgebildet und seinerseits fluidleitend mit einem zweiten Auslass 34 des Wärmetauschers 30 verbunden. Der zweite Auslass 34 des Wärmetauschers 30 ist wiederum fluidleitend mit der zweiten Verdichterstufe 22 verbunden und zur Abgabe des Abdampfgases 4, welches den Wärmetauscher 30 durchströmt hat, an die zweite Verdichterstufe 22 ausgebildet. Der Wärmetauscher 30 ist somit zum Durchführen eines Wärmeaustausches zwischen dem Abdampfgas 1 und dem in der ersten Verdichterstufe 21 verdichteten Abdampfgas 3 ausgebildet. Die zweite Verdichterstufe 22 ist zum weiteren Verdichten des in der ersten Verdichterstufe 21 verdichteten und im Wärmetauscher 30 gekühlten Abdampfgases 4 eingerichtet, um ein weiter verdichtetes Abdampfgas 5 bereitzustellen. Stromabwärts der zweiten Verdichterstufe 22 kann optional ein weiterer Wärmetauscher 60 angeordnet sein, um das in der zweiten Verdichterstufe 22 weiter verdichtete Abdampfgas 5 vor dessen Abgabe an einen Abnehmer 80 zu temperieren. Bei dem im Behälter 10 kryogen gelagerten Gas kann es sich insbesondere um Wasserstoff handeln. Der Druck des Abdampfgases 1 im Kopfraum des Behälters 10 kann zwischen 1.01 und 20 bara betragen, insbesondere etwa 8 bara.

Figur 2 ist eine schematische Darstellung eines Beispiels für eine weitere Vorrichtung zum Verdichten von Abdampfgas eines kryogen gelagerten Gases. Wie in Figur 2 dargestellt, umfasst die Vorrichtung 100 neben den Elementen, welche bereits in Zusammenhang mit der in Figur 1 dargestellten Ausführungsform beschrieben wurden und deren Beschreibung analog auch auf die in Figur 2 dargestellte Ausführungsform zutrifft, ferner eine weitere Verdichterstufe 23, welche sich an die zweite Verdichterstufe 22 anschliesst und zum weiteren Verdichten des in der zweiten Verdichterstufe 22 weiter verdichteten Abdampfgases 5 eingerichtet, um ein noch weiter verdichtetes Abdampfgas 6 bereitzustellen. Die weitere Verdichterstufe 23 kann - wie in Figur 2 durch die strichliert eingezeichnete Gruppe mit dem Bezugszeichen 20 angedeutet - Teil des Kompressors sein, welcher auch die erste und die zweite Verdichterstufen 21 bzw. 22 umfasst. Alternativ ist es jedoch ebenfalls denkbar, dass die weitere Verdichterstufe 23 Teil eines weiteren Kompressors 20' ist. Stromabwärts der weiteren Verdichterstufe 23 kann optional ein weiterer Wärmetauscher 70 angeordnet sein, um das in der weiteren Verdichterstufe 23 noch weiter verdichtete Abdampfgas 6 vor dessen Abgabe an einen Abnehmer 80 zu kühlen oder zu erwärmen. Die in Figur 2 dargestellte Ausführungsform der Vorrichtung 100 umfasst ferner eine Rückverflüssigungseinrichtung 50, welche in einer Bypassleitung 40 angeordnet ist und zur Verflüssigung von zuvor verdichtetem Abdampfgas eingerichtet ist. Die Bypassleitung 40 ist fluidisch mit dem Behälter 10 verbunden, um gasförmiges oder in der Rückverflüssigungseinrichtung 50 rückverflüssigtes Abdampfgas 7 in den Behälter 10 zurückführen zu können. Im dargestellten Ausführungsbeispiel zweigt die Bypassleitung 40 nach dem stromabwärts der weiteren Verdichterstufe 23 angeordneten Wärmetauscher 70 ab. Wie noch in Figur 4 genauer beschrieben werden wird, ist es jedoch ebenfalls denkbar, dass die Bypassleitung den Abdampfgasstrom an einer anderen Stelle der Vorrichtung 100 abzweigt, insbesondere nach dem stromabwärts der zweiten Verdichterstufe 22 angeordneten Wärmetauscher 60 und stromaufwärts der optional vorhandenen weiteren Verdichterstufe 23.

Figur 3a ist eine schematische Darstellung der Stoffströme während der Anlaufphase eines Verfahrens zum Verdichten von Abdampfgas gemäss einer Ausführungsform der vorliegenden Erfindung. Zur Durchführung des in Figur 3a dargestellten Verfahrens wird eine Vorrichtung 100 verwendet, welche neben den bereits in Zusammenhang mit der in Figur 1b dargestellten Ausführungsform beschrieben Elementen, deren Beschreibung analog auch auf die in Figur 3a dargestellte Ausführungsform zutrifft, ferner ein erstes Ventil 41, ein zweites Ventil 42, eine stromaufwärts der ersten Verdichterstufe 21 abzweigende erste Leitung 43 sowie eine stromabwärts der zweiten Verdichterstufe 22 mündende Leitung 44 aufweist. Das erste Ventil 41 ist stromabwärts des ersten Auslasses 32 des Wärmetauschers 30 und stromaufwärts der ersten Verdichterstufe 21 angeordnet und dazu eingerichtet, erwärmtes Abdampfgas aus dem Wärmetauscher 30 der ersten Verdichterstufe 21 und/oder der zweiten Verdichterstufe 22 zuzuführen. In der in Figur 3a dargestellten Vorrichtung ist das erste Ventil 41 in der Leitung angeordnet, welche den zweiten Auslass 34 des Wärmetauschers und die zweite Verdichterstufe 22 fluidisch miteinander verbindet, und über eine erste Leitung 43, welche von der den ersten Auslass 32 des Wärmetauschers 30 mit der ersten Verdichterstufe 21 verbindenden Leitung abzweigt, fluidisch mit dem ersten Auslass 32 des Wärmetauschers 30 verbunden. Das zweite Ventil 42 ist stromabwärts der ersten Verdichterstufe 21, genauer in der die erste Verdichterstufe 21 mit dem zweiten Einlass 33 des Wärmetauschers fluidisch miteinander verbindenden Leitung, angeordnet. Das zweite Ventil 42 ist ferner über eine stromabwärts der zweiten Verdichterstufe 22 mündende, zweite Leitung 44 fluidisch mit der Vorrichtung 100 verbunden. Die zur Durchführung des in Figur 3a dargestellten Verfahrens verwendete Vorrichtung 100 umfasst darüber hinaus eine optionale Bypassleitung 90 mit einem darin angeordneten Ventil 91, mit welcher der ebenfalls optionale Wärmetauscher 60 überbrückbar ist. Dadurch kann Flashgas im Tank minimiert werden, wenn die Austrittstemperatur des in der ersten und zweiten Verdichterstufe 21, 22 verdichteten Abdampfgases kleiner ist als die Temperatur des Wärmetauscherkühlmediums in Wärmetauscher 60. Die beim Anfahren des Verfahrens vorliegenden Stoffströme, d.h. der Weg des Abdampfgases 1 durch die Vorrichtung 100, sind zur verbesserten Übersichtlichkeit in Figur 3a fett eingezeichnet. Das Anfahren des Verfahrens stellt einen Zustand dar, welcher vor Beginn des eigentlichen Verfahrens zur Verdichtung von Abdampfgas vorliegt. Dabei wird im Behälter 10 anfallendes Abdampfgas 1 über den ersten Einlass 31 durch den Wärmetauscher 30 geleitet und dabei nur aufgrund des Temperaturunterschieds zwischen dem kalten Abdampfgas und dem sich bei einer wärmeren Temperatur befindenden Wärmetauscher erwärmt, d.h. ohne Wärmetausch gegen in der ersten Verdichterstufe 21 verdichtetes Abdampfgas, wie es nach dem Anfahren des Prozesses im Regelbetrieb der Vorrichtung und des Verfahrens der Fall ist. Neben dieser Erwärmung des Abdampfgases findet eine Abkühlung des Wärmetauschers 30 statt. Die Ventilstellung des ersten Ventils 41 ist dabei so, dass das Abdampfgas anschliessend in der ersten Verdichterstufe 21 und in der zweiten Verdichterstufe 22 verdichtet wird. Grundsätzlich ist es jedoch auch denkbar, dass die Ventilstellung des ersten Ventils 41 so ist, dass das Abdampfgas lediglich der ersten Verdichterstufe zugeführt wird. Der Fachmann versteht, dass es durch geeignete Anpassungen der Positionierung des ersten Ventils in der Vorrichtung 100 grundsätzlich auch möglich ist, das Abdampfgas lediglich der zweiten Verdichterstufe 22 zuzuführen. Die Ventilstellung des zweiten Ventils 42 ist so, dass in der ersten Verdichterstufe verdichtetes Abdampfgas nicht zum zweiten Einlass 33 des Wärmetauschers 30 geleitet wird, sondern über die zweite Leitung 44 zu einer Stelle nach der zweiten Verdichterstufe 22, wo das in der ersten Verdichterstufe verdichtete Abdampfgas in die die zweite Verdichterstufe 22 mit dem in dieser Ausführungsform enthaltenen Wärmetauscher 60 verbindende Leitung mündet. Wie aus dem in Figur 3a fett dargestellten Stoffstrom ersichtlich ist, wird das in den beiden Verdichterstufen 21, 22 verdichtete Abdampfgas über die Bypassleitung 90, Ventil 91 und die Bypassleitung 40 der Rückverflüssigungseinrichtung 50 zugeführt. Somit erfolgt eine Rezyklierung des Abdampfgases 1 aus dem Behälter 10 zurück in den Behälter 10 und/oder in einen in Figur 3a nicht dargestellten weiteren Behälter zur kryogenen Lagerung von Flüssiggas oder Gas.

Figur 3b ist eine schematische Darstellung der Stoffströme des Verfahrens aus Figur 3a nach der Anlaufphase, d.h. wie es nach dem Anfahren des Prozesses im Regelbetrieb der Vorrichtung und des Verfahrens der Fall ist. Sofern nachfolgend nichts Gegenteiliges angegeben ist, wird für die Beschreibung der in Figur 3b dargestellten Elemente erneut auf die analoge Beschreibung in den Figuren 1b und 3a verwiesen. Im Vergleich zu dem in Figur 3a beschriebenen Verfahren wird die Ventilstellung des ersten Ventils 41 bei dem in Figur 3b beschriebenen Verfahren derart geändert, dass die den ersten Auslass 32 des Wärmetauschers 30 und die erste Verdichterstufe 21 verbindende Leitung nun nicht mehr fluidisch mit der zweiten Verdichterstufe 22 verbunden ist. Die Ventilstellung des zweiten Ventils 42 wird derart geändert, dass das in der ersten Verdichterstufe 21 verdichtete Abdampfgas dem Wärmetauscher 30 über dessen zweiten Einlass 33 zugeführt wird. Somit wird im Behälter 10 anfallendes Abdampfgas 1 nun dem Wärmetauscher 30 über dessen ersten Einlass 31 zugeführt und durch Wärmetausch mit dem in der ersten Verdichterstufe 21 verdichteten Abdampfgas erwärmt, um ein erwärmtes Abdampfgas zu erhalten. Andererseits erfolgt das Kühlen des in der ersten Verdichterstufe 21 verdichteten Abdampfgases im Wärmetauscher 30 durch Wärmetausch mit dem Abdampfgas 1, welches in dem Behälter 10 anfällt und in der ersten Verdichterstufe 21 verdichtet werden soll. Das in der ersten Verdichterstufe 21 verdichtete und gegen Abdampfgas 1 aus dem Behälter 10 gekühlte Abdampfgases verlässt den Wärmetauscher über dessen zweiten Auslass 34 und wird der zweiten Verdichterstufe 22 zugeführt, um ein weiter verdichtetes Abdampfgas zu erhalten. Stromabwärts der zweiten Verdichterstufe 22 erfolgt optional eine Kühlung des weiter verdichteten Abdampfgases in Wärmetauscher 60, bevor es einem Abnehmer 80 eines nachgelagerten Prozesses zur Verfügung gestellt wird. Alternativ kann das noch weiter verdichtete Abdampfgas über die Bypassleitung 40 der Rückverflüssigungseinrichtung 50, bei der es sich insbesondere um ein Drossel-Ventil handeln kann, zugeführt werden. Das so rezyklierte Kryogen wird in den Behälter 10 zurückgeführt, dem es entstammt. Alternativ oder zusätzlich dazu ist es jedoch auch denkbar, dass das verflüssigte Abdampfgas in einen in Figur 3b nicht dargestellten, weiteren Behälter zur kryogenen Lagerung von Gas geleitet wird.

Figur 4a ist eine schematische Darstellung der Stoffströme während der Anlaufphase eines Verfahrens zum Verdichten von Abdampfgas gemäss einer Ausführungsform der vorliegenden Erfindung. Zur Durchführung des in Figur 4a dargestellten Verfahrens wird eine Vorrichtung 100 verwendet, welche neben den bereits in Zusammenhang mit der in Figur 2 dargestellten Ausführungsform beschrieben Elementen, deren Beschreibung analog auch auf die in Figur 4a dargestellte Ausführungsform zutrifft, ferner ein erstes Ventil 41, ein zweites Ventil 42, eine stromaufwärts der ersten Verdichterstufe 21 abzweigende erste Leitung 43 sowie eine stromabwärts der zweiten Verdichterstufe 22 mündende Leitung 44 aufweist. Das erste Ventil 41 ist stromabwärts des ersten Auslasses 32 des Wärmetauschers 30 und stromaufwärts der ersten Verdichterstufe 21 angeordnet und dazu eingerichtet, erwärmtes Abdampfgas aus dem Wärmetauscher 30 der ersten Verdichterstufe 21 und/oder der zweiten Verdichterstufe 22 zuzuführen. In der in Figur 4a dargestellten Vorrichtung ist das erste Ventil 41 in der Leitung angeordnet, welche den zweiten Auslass 34 des Wärmetauschers und die zweite Verdichterstufe 22 fluidisch miteinander verbindet, und über eine erste Leitung 43, welche von der den ersten Auslass 32 des Wärmetauschers 30 mit der ersten Verdichterstufe 21 verbindenden Leitung abzweigt, fluidisch mit dem ersten Auslass 32 des Wärmetauschers 30 verbunden. Das zweite Ventil 42 ist stromabwärts der ersten Verdichterstufe 21, genauer in der die erste Verdichterstufe 21 mit dem zweiten Einlass 33 des Wärmetauschers fluidisch miteinander verbindenden Leitung, angeordnet. Das zweite Ventil 42 ist ferner über eine zweite Leitung 44, welche stromabwärts der zweiten Verdichterstufe 22 in die Vorrichtung 100 mündet, fluidisch mit der Bypassleitung 40 verbunden. Die beim Anfahren des Verfahrens vorliegenden Stoffströme, d.h. der Weg des Abdampfgases 1 durch die Vorrichtung 100, sind zur verbesserten Übersichtlichkeit in Figur 4a fett eingezeichnet. Das Anfahren des Verfahrens stellt einen Zustand dar, welcher vor Beginn des eigentlichen Verfahrens zur Verdichtung von Abdampfgas vorliegt. Dabei wird im Behälter 10 anfallendes Abdampfgas 1 über den ersten Einlass 31 durch den Wärmetauscher 30 geleitet und dabei nur aufgrund des Temperaturunterschieds zwischen dem kalten Abdampfgas und dem sich bei einer wärmeren Temperatur befindenden Wärmetauscher erwärmt, d.h. ohne Wärmetausch gegen in der ersten Verdichterstufe 21 verdichtetes Abdampfgas, wie es nach dem Anfahren des Prozesses im Regelbetrieb der Vorrichtung und des Verfahrens der Fall ist. Neben dieser Erwärmung des Abdampfgases findet eine Abkühlung des Wärmetauschers 30 statt. Die Ventilstellung des ersten Ventils 41 ist dabei so, dass das Abdampfgas anschliessend in der ersten Verdichterstufe 21 und in der zweiten Verdichterstufe 22 verdichtet wird. Grundsätzlich ist es jedoch auch denkbar, dass die Ventilstellung des ersten Ventils 41 so ist, dass das Abdampfgas lediglich der ersten Verdichterstufe zugeführt wird. Der Fachmann versteht, dass es durch geeignete Anpassungen der Positionierung des ersten Ventils in der Vorrichtung 100 grundsätzlich auch möglich ist, das Abdampfgas lediglich der zweiten Verdichterstufe 22 zuzuführen. Die Ventilstellung des zweiten Ventils 42 ist so, dass in der ersten Verdichterstufe verdichtetes Abdampfgas nicht zum zweiten Einlass 33 des Wärmetauschers 30 geleitet wird, sondern über die zweite Leitung 44 zu einer Stelle nach der zweiten Verdichterstufe 22, wo das in der ersten Verdichterstufe verdichtete Abdampfgas in die die zweite Verdichterstufe 22 mit dem Wärmetauscher 60 verbindende Leitung mündet. Die zur Durchführung des in Figur 4a dargestellten Verfahrens verwendete Vorrichtung 100 umfasst darüber hinaus eine optionale Bypassleitung 90 mit einem darin angeordneten Ventil 91 zur Überbrückung des ebenfalls optionalen Wärmetauschers 60 der Vorrichtung 100. Stromabwärts der zweiten Verdichterstufe 22 bzw. des Wärmetauschers 60 erfolgt optional eine weitere Verdichtung in der weiteren Verdichterstufe 23 sowie anschliessend eine Kühlung im Wärmetauscher 70. Die Vorrichtung 100 kann eine weitere Bypassleitung 92 mit einem darin angeordneten Ventil 93 zur Überbrückung des optionalen Wärmetauschers 70 aufweisen. Durch die Überbrückung der Wärmetauscher 60 bzw. 70 kann Flashgas im Tank minimiert werden, wenn die Austrittstemperatur des in der ersten und zweiten Verdichterstufe 21, 22 bzw. des in der dritten Verdichterstufe 23 verdichteten Abdampfgases kleiner ist als die Temperatur des Wärmetauscherkühlmediums in Wärmetauscher 60 bzw. in Wärmetauscher 70. Anschliessend wird das Abdampfgas über die Bypassleitung 40 der Rückverflüssigungseinrichtung 50 zugeführt. Somit erfolgt eine Rezyklierung des Abdampfgases 1 aus dem Behälter 10 zurück in den Behälter 10 und/oder in einen in Figur 4a nicht dargestellten weiteren Behälter zur kryogenen Lagerung von Flüssiggas oder Gas.

Figur 4b ist eine schematische Darstellung der Stoffströme des Verfahrens aus Figur 4a nach der Anlaufphase, d.h. wie es nach dem Anfahren des Prozesses im Regelbetrieb der Vorrichtung und des Verfahrens der Fall ist. Sofern nachfolgend nichts Gegenteiliges angegeben ist, wird für die Beschreibung der in Figur 4b dargestellten Elemente erneut auf die analoge Beschreibung in den Figuren 2 und 4a verwiesen. Im Vergleich zu dem in Figur 4a beschriebenen Verfahren wird die Ventilstellung des ersten Ventils 41 bei dem in Figur 3b beschriebenen Verfahren derart geändert, dass die den ersten Auslass 32 des Wärmetauschers 30 und die erste Verdichterstufe 21 verbindende Leitung nun nicht mehr fluidisch mit der zweiten Verdichterstufe 22 verbunden ist. Die Ventilstellung des zweiten Ventils 42 wird derart geändert, dass das in der ersten Verdichterstufe 21 verdichtete Abdampfgas dem Wärmetauscher 30 über dessen zweiten Einlass 33 zugeführt wird. Somit wird im Behälter 10 anfallendes Abdampfgas 1 nun dem Wärmetauscher 30 über dessen ersten Einlass 31 zugeführt und durch Wärmetausch mit dem in der ersten Verdichterstufe 21 verdichteten Abdampfgas erwärmt, um ein erwärmtes Abdampfgas zu erhalten. Andererseits erfolgt das Kühlen des in der ersten Verdichterstufe 21 verdichteten Abdampfgases im Wärmetauscher 30 durch Wärmetausch mit dem Abdampfgas 1, welches in dem Behälter 10 anfällt und in der ersten Verdichterstufe 21 verdichtet werden soll. Das in der ersten Verdichterstufe 21 verdichtete und gegen Abdampfgas 1 aus dem Behälter 10 gekühlte Abdampfgases verlässt den Wärmetauscher über dessen zweiten Auslass 34 und wird der zweiten Verdichterstufe 22 zugeführt, um ein weiter verdichtetes Abdampfgas zu erhalten. Stromabwärts der zweiten Verdichterstufe 22 erfolgt optional eine Kühlung des weiter verdichteten Abdampfgases in Wärmetauscher 60 sowie optional eine weitere Verdichtung in der weiteren Verdichterstufe 23, um ein noch weiter verdichtetes Abdampfgas zu erhalten. Das noch weiter verdichtete Abdampfgas kann optional in einem stromabwärts zur weiteren Verdichterstufe 23 angeordneten Wärmetauscher 70 gekühlt werden, bevor es einem Abnehmer 80 zur Verfügung gestellt wird. Alternativ kann das noch weiter verdichtete Abdampfgas über die Bypassleitung 40 der Rückverflüssigungseinrichtung 50, bei der es sich insbesondere um ein Drossel-Ventil handeln kann, zugeführt werden. Das so rezyklierte Kryogen wird in den Behälter 10 zurückgeführt, dem es entstammt. Alternativ oder zusätzlich dazu ist es jedoch auch denkbar, dass das verflüssigte Abdampfgas in einen in Figur 4b nicht dargestellten, weiteren Behälter zur kryogenen Lagerung von Gas geleitet wird.

Figur 5 ist ein Flussdiagramm zeigend mögliche Stoffströme, die in Verfahren gemäss Ausführungsformen der vorliegenden Erfindung denkbar sind. Insbesondere soll anhand der Figur 5 nochmals die Terminologie verdeutlicht werden, welche für das Abdampfgas in der Vorrichtung bzw. in und/oder nach den verschiedenen Verfahrensschritten verwendet wird: Abdampfgas, welches durch Verdampfung von kryogen gelagerten Gasen LG aufgrund der Zufuhr von Umgebungswärme im Behälter 10 entsteht, wird bis zum ersten Auslass des Wärmetauschers 30 als "Abdampfgas 1" bezeichnet. Abdampfgas, welches den Wärmetauscher 30 über dessen ersten Auslass verlässt, wird hierin als "erwärmtes Abdampfgas 2" bezeichnet, und zwar bis zur ersten Verdichtung des Abdampfgases in der ersten Verdichterstufe 21 oder - falls das erwärmte Abdampfgas 2 anstelle der ersten Verdichterstufe 21 der zweiten Verdichterstufe 22 zugeführt wird, wie es hierin für einige Ausführungsformen beschrieben wird - in der zweiten Verdichterstufe 22. Das durch Verdichtung des erwärmten Abdampfgases 2 in der ersten Verdichterstufe 21 erhaltene Abdampfgas wird als "verdichtetes Abdampfgas 3" bezeichnet. Wird das erwärmte Abdampfgas 2 der zweiten Verdichterstufe 22 statt der ersten Verdichterstufe 21 zugeführt, so wird das in der zweiten Verdichterstufe 22 verdichtete Abdampfgas zur leichteren Unterscheidbarkeit von dem in der ersten Verdichterstufe verdichteten Abdampfgas 3 als "verdichtetes Abdampfgas 3‴ bezeichnet. Es ist denkbar, dass das so erhaltene, verdichtete Abdampfgas 3' in einer weiteren, von der zweiten Verdichterstufe 22 verschiedenen Verdichterstufe 23 zu "weiter verdichtetem Abdampfgas 5"' verdichtet oder in einer Rückverflüssigungseinrichtung 50 abgekühlt wird, um "verflüssigtes Abdampfgas 7" zu erhalten. In der ersten Verdichterstufe 21 verdichtetes Abdampfgas, welches den Wärmetauscher 30 über dessen zweiten Auslass verlässt, wird hierin als "gekühltes und verdichtetes Abdampfgas 4" bezeichnet. Das gekühlte und verdichtete Abdampfgas 4 wird der zweiten Verdichterstufe 22 zugeführt und nach seiner Verdichtung durch die zweite Verdichterstufe 22 als "weiter verdichtetes Abdampfgas 5" bezeichnet. Es ist auch denkbar, dass das gekühlte und verdichtete Abdampfgas 4 statt der zweiten Verdichterstufe einer weiteren Verdichterstufe 23 zugeführt wird, beispielsweise während Wartungsarbeiten an der zweiten Verdichterstufe 22. Wird das gekühlte und verdichtete Abdampfgas 4 statt der zweiten Verdichterstufe 22 einer weiteren Verdichterstufe 23 zugeführt, so wird das in der weiteren Verdichterstufe verdichtete Abdampfgas zur leichteren Unterscheidbarkeit von dem in der zweiten Verdichterstufe 22 weiter verdichteten Abdampfgas 5 als "weiter verdichtetes Abdampfgas 5"' bezeichnet. Das weiter verdichtete Abdampfgas 5, 5' kann einem Abnehmer 80 zur Verfügung gestellt werden oder in einer Rückverflüssigungseinrichtung 50 abgekühlt werden, um "verflüssigtes Abdampfgas 7" zur Rückführung in den Behälter 10 zu erhalten. Optional kann das weiter verdichtete Abdampfgas 5, 5' zuvor einer weiteren Verdichterstufe 23 zugeführt werden. In diesem Fall wird es nach seiner Verdichtung durch die weitere Verdichterstufe 23 als "noch weiter verdichtetes Abdampfgas 6" bezeichnet. Zudem kann die Rückführung des Abdampfgases, im gasförmigen Aggregatszustand, in den Behälter 10 vom Ausgang jeder der beschriebenen Verdichterstufen 21, 22, 23 erfolgen, was zur verbesserten Übersichtlichkeit in Figur 5 nicht separat dargestellt ist.

## Patentansprüche

1. Vorrichtung (100) zum Verdichten von Abdampfgas (1) eines kryogen gelagerten Gases (LG), die Vorrichtung (100) umfassend:
- Einen Behälter (10) für kryogen gelagertes Gas (LG), der Behälter (10) umfassend einen Auslass (11) zum Abgeben eines Abdampfgases (1) des im Behälter (10) bereitstellbaren kryogen gelagerten Gases (LG);
- einen Kompressor (20) mit wenigstens einer Verdichterstufe (21), vorzugsweise mit wenigstens zwei Verdichterstufen (21; 22);
- einen Wärmetauscher (30) zum Durchführen eines Wärmeaustausches zwischen dem Abdampfgas (1) und einem in der ersten Verdichterstufe (21) verdichteten Abdampfgas (3);
- wobei der Wärmetauscher (30) einen ersten Einlass (31) zum Aufnehmen des Abdampfgases (1), einen ersten Auslass (32) zum Abgeben eines erwärmten Abdampfgases (2) an die erste Verdichterstufe (21), einen zweiten Einlass (33) zum Aufnehmen des in der ersten Verdichterstufe (21) verdichteten Abdampfgases (3), sowie einen zweiten Auslass (34) zum Abgeben eines gekühlten und verdichteten Abdampfgases (4) an einen nachgelagerten Prozess, insbesondere an eine zweite Verdichterstufe (22) des Kompressors (20), wobei die zweite Verdichterstufe (22) zum weiteren Verdichten des in der ersten Verdichterstufe (21) verdichteten und im Wärmetauscher (30) gekühlten Abdampfgases (4) eingerichtet ist, um ein weiter verdichtetes Abdampfgas (5) bereitzustellen, aufweist.

2. Vorrichtung nach Anspruch 1, wobei das kryogen gelagerte Gas (LG) ausgewählt ist aus der Gruppe bestehend aus Wasserstoff, Stickstoff, Helium, Neon, Krypton, Argon, Flüssigerdgas, Sauerstoff und Gemischen davon, wobei das kryogen gelagerte Gas (LG) bevorzugt ausgewählt ist aus der Gruppe bestehend aus Wasserstoff, Helium, Neon und Gemischen davon, wobei das kryogen gelagerte Gas (LG) besonders bevorzugt Wasserstoff ist.

3. Vorrichtung nach Anspruch 1 oder 2, wobei der Wärmetauscher ein Gegenstromwärmetauscher ist, bevorzugt ein diffusionsgeschweisster Gegenstromwärmetauscher.

4. Vorrichtung nach einem der vorhergehenden Ansprüche, wobei stromabwärts des ersten Auslasses (32) des Wärmetauschers (30) und stromaufwärts der ersten Verdichterstufe (21) ein erstes Ventil (41) angeordnet ist, mit welchem das erwärmte Abdampfgas (2) der zweiten Verdichterstufe (22) zuführbar ist, wobei das erste Ventil 41 insbesondere in der den zweiten Auslass (34) des Wärmetauschers (30) und die zweite Verdichterstufe (22) fluidisch miteinander verbindenden Leitung angeordnet sein kann und über eine erste Leitung (43), welche von der den ersten Auslass (32) des Wärmetauschers (30) mit der ersten Verdichterstufe (21) verbindenden Leitung abzweigt, fluidisch mit dem ersten Auslass (32) des Wärmetauschers (30) verbunden ist.

5. Vorrichtung nach einem der vorhergehenden Ansprüche, wobei der erste Auslass (32) des Wärmetauschers (30) über eine stromabwärts der ersten Verdichterstufe (21) und/oder stromabwärts der zweiten Verdichterstufe (22) angeordnete Bypassleitung (40) fluidisch mit dem Behälter (10) verbunden oder verbindbar ist.

6. Vorrichtung nach Anspruch 5, wobei stromabwärts der ersten Verdichterstufe (21) und stromaufwärts des zweiten Einlasses (33) des Wärmetauschers (30) ein zweites Ventil (42) angeordnet ist, mit welchem das in der ersten Verdichterstufe (21) verdichtete Abdampfgas (3) statt dem zweiten Einlass (33) des Wärmetauschers (30) der Bypassleitung (40) zuführbar ist, insbesondere über eine stromabwärts der zweiten Verdichterstufe (22) mündende zweite Leitung (44).

7. Vorrichtung nach Anspruch 5 oder 6, wobei die Bypassleitung (40) eine Rückverflüssigungseinrichtung (50) für zuvor verdichtetes Abdampfgas (3, 5, 6) aufweist, insbesondere ein Drossel-Ventil.

8. Vorrichtung nach einem der vorhergehenden Ansprüche, wobei es sich bei dem Behälter (10) für kryogen gelagertes Gas (LG) um einen mobilen Kryotank, einen Speichertank einer Verflüssigungsanlage, oder um einen Speichertank eines Umschlagsterminals handelt.

9. Verfahren zum Verdichten von Abdampfgas (1) eines kryogen gelagerten Gases (LG), insbesondere durchgeführt mit einer Vorrichtung nach einem der Ansprüche 1 bis 8, das Verfahren umfassend die Schritte:
a) Verdichten von Abdampfgas (1), welches in einem Behälter (10) mit kryogen gelagertem Gas (LG) anfällt, in einer ersten Verdichterstufe (21) eines Kompressors (20), vorzugsweise eines Kompressors (20) umfassend wenigstens zwei Verdichterstufen (21, 22);
b) Kühlen des in der ersten Verdichterstufe (21) verdichteten Abdampfgases (3) in einem Wärmetauscher (30); und
c)Abgabe des in der ersten Verdichterstufe (21) verdichteten und in Schritt b) gekühlten Abdampfgases (4) an einen nachgelagerten Prozess, insbesondere an eine zweite Verdichterstufe (22) des Kompressors (20) zum Erhalt eines weiter verdichteten Abdampfgases (5);
wobei das Abdampfgas (1) vor seiner Verdichtung in Schritt a) im Wärmetauscher (30) durch Wärmetausch mit dem in der ersten Verdichterstufe (21) verdichteten Abdampfgas (3) erwärmt wird, um ein erwärmtes Abdampfgas (2) zu erhalten, und wobei in Schritt b) das Kühlen des in der ersten Verdichterstufe (21) verdichteten Abdampfgases (3) im Wärmetauscher (30) durch Wärmetausch mit dem Abdampfgas (1) erfolgt, welches in dem Behälter (10) anfällt und in der ersten Verdichterstufe (21) verdichtet werden soll.

10. Verfahren nach Anspruch 9, wobei das kryogen gelagerte Gas (LG) ausgewählt ist aus der Gruppe bestehend aus Wasserstoff, Stickstoff, Helium, Neon, Krypton, Argon, Flüssigerdgas, Sauerstoff und Gemischen davon, wobei das kryogen gelagerte Gas (LG) bevorzugt ausgewählt ist aus der Gruppe bestehend aus Wasserstoff, Helium, Neon und Gemischen davon, wobei das kryogen gelagerte Gas (LG) besonders bevorzugt Wasserstoff ist.

11. Verfahren nach Anspruch 9 oder 10, wobei der Wärmetausch zwischen dem Abdampfgas (1) und dem in der ersten Verdichterstufe (21) verdichteten Abdampfgas (3) im Gegenstromprinzip erfolgt, bevorzugt unter Verwendung eines diffusionsgeschweissten Wärmetauschers.

12. Verfahren nach einem der Ansprüche 9 bis 11, wobei das im Behälter (10) anfallende Abdampfgas (1) eine Temperatur zwischen -272 °C und -160 °C aufweist, und wobei das durch Wärmetausch erwärmte Abdampfgas (1) vor seiner Verdichtung in Schritt a) eine Temperatur zwischen -196 °C und -120 °C, insbesondere eine Temperatur zwischen -180 °C und -140 °C, aufweist.

13. Verfahren nach einem der Ansprüche 9 bis 12, wobei das in der ersten Verdichterstufe (21) verdichtete und in Schritt b) gekühlte Abdampfgas (4) der zweiten Verdichterstufe (22) mit einer Temperatur zwischen -170 °C und -60 °C bereitgestellt wird.

14. Verfahren nach einem der Ansprüche 9 bis 13, wobei das Abdampfgas (1) für eine vorbestimmte Zeit, insbesondere bis zum Erreichen einer vorbestimmten Temperatur an einem ersten Einlass (31) des Wärmetauschers (30) zum Aufnehmen des Abdampfgases (1) und/oder an einem ersten Auslass (32) des Wärmetauschers (30) zum Abgeben des erwärmten Abdampfgases (2) an die erste Verdichterstufe (21), zur Kühlung des Wärmetauschers (30) verwendet wird, bevor es in Schritt b) zur Kühlung des in der ersten Verdichterstufe (21) verdichteten Abdampfgases (3) verwendet wird.

15. Verfahren nach einem der Ansprüche 9 bis 14, wobei das in wenigstens einer der beiden Verdichterstufen (21; 22) verdichtete Abdampfgas (3; 5) rückverflüssigt und in den Behälter (10) zurückgeführt wird.
